# EUROPÄISCHE PATENTSCHRIFT

(11) **EP 1 817 139 B1**
(45) Veröffentlichungstag und Bekanntmachung des Hinweises auf die Patenterteilung: **11.03.2009**
(21) Anmeldenummer: 05743127.2
(22) Anmeldetag: 03.05.2005
(51) Int. Cl.: B25F 5/00

(54) **HANDWERKZEUGMASCHINENGRIFFVORRICHTUNG MIT EINER VIBRATIONSABSCHIRMEINHEIT**
MANUAL MACHINE TOOL HANDLE DEVICE COMPRISING A VIBRATION-SHIELDING UNIT
SYSTEME DE PREHENSION DE MACHINE-OUTIL PORTATIVE POURVU D'UNE UNITE ANTIVIBRATIONS

(30) Priorität: 26.08.2004 DE 102004041219
(43) Veröffentlichungstag der Anmeldung: 15.08.2007
(73) Patentinhaber: ROBERT BOSCH GMBH, 70442 Stuttgart (DE)
(72) Erfinder: STEINKE, Hubert, 70771 Leinfelden-Echterdingen (DE)
(74) Vertreter: Daub, Thomas
(86) Internationale Anmeldenummer: PCT/EP2005/052020
(87) Internationale Veröffentlichungsnummer: WO 2006/021466

(56) Entgegenhaltungen:
- DE-A1- 10 138 123
- GB-A- 2 171 045
- GB-A- 191 215 775
- US-A- 3 322 211
- US-A- 4 673 043
- US-A1- 2004 040 729
- PATENT ABSTRACTS OF JAPAN Bd. 1995, Nr. 06, 31. Juli 1995 (1995-07-31) & JP 07 080780 A (OPT ENG KK), 28. März 1995 (1995-03-28)

## Beschreibung

### Stand der Technik

Die Erfindung geht aus von einer Handwerkzeugmaschinengriffvorrichtung mit einer Vibrationsabschirmeinheit nach dem Oberbegriff des Anspruchs 1 und von einer Handwerkzeugmaschine nach dem Oberbegriff des Anspruchs 12.

Als nächstliegender Stand der Technik wird das Dokument GB 2 171 045 A betrachtet.

Es ist bereits vorgeschlagen worden, eine Handwerkzeugmaschine mit einer Handwerkzeugmaschinengriffvorrichtung auszustatten, die eine Vibrationsabschirmeinheit umfasst. Gattungsgemäße Handwerkzeugmaschinengriffvorrichtungen umfassen üblicherweise ein um eine Schwenkachse schwenkbar gelagertes oder ein mit zumindest zwei Bewegungsfreiheitsgraden ausgestattetes Griffelement.

### Vorteile der Erfindung

Die Erfindung geht aus von einer Handwerkzeugmaschinengriffvorrichtung mit einer Vibrationsabschirmeinheit und einer

Führungsvorrichtung zum Führen einer Bewegung eines relativ zu einem Handwerkzeugmaschinenkörper beweglich gelagerten Griffelements.

Es wird vorgeschlagen, dass die Bewegung zumindest im Wesentlichen geradlinig ist. Dadurch kann erreicht werden, dass Schlagimpulse einer die Handwerkzeugmaschinengriffvorrichtung umfassenden Handwerkzeugmaschine unabhängig von einer Richtung, in der ein Bediener eine Stützkraft auf das Bedienelement ausübt, über eine geradlinige Bewegung, vorzugsweise in Richtung des Schlagimpulses, abgeschirmt wird. Eine unmittelbare Übertragung des Schlagimpulses oder einer Komponente desselben über ein Gelenk oder über eine schwenkbare Lagerung kann vermieden werden. Ferner kann ein Verkippen und ein dadurch bedingtes Verkanten des Griffelements vermieden werden, ohne dabei auf eine in einem Baustellenbetrieb notwendige Robustheit verzichten zu müssen.

Als geradlinige Bewegung soll in diesem Zusammenhang eine rein translatorische Bewegung in der Art einer Parallelverschiebung bezeichnet werden. Die Vibrationsabschirmeinheit kann einerseits als federelastische Vibrationsabschirmeinheit ausgeführt sein, die Einzelimpulse einer Vibration zurück in den Handwerkzeugmaschinenkörper reflektiert und/oder tiefpassgefiltert aus dem Handwerkzeugmaschinenkörper auf das Griffelement überträgt. Andererseits kann die Vibrationsabschirmeinheit als Vibrationsdämpfungs- oder Vibrationsabsorptionseinheit ausgeführt sein, die dazu geeignet ist, eine eingetragene Vibrationsenergie zu dissipieren. Besonders vorteilhaft sind Ausgestaltungen der Erfindung, in denen die Vibrationsabschirmeinheit einen ersten Anteil der Vibrationsenergie dissipiert und einen weiteren Anteil der Vibrationsenergie reflektiert.

In einer Ausgestaltung der Erfindung wird vorgeschlagen, dass das Griffelement von einem Gehäuse des Handwerkzeugmaschinenkörpers beabstandet ist. Dadurch kann ein Blockieren der Bewegung durch Staubpartikel und/oder Späne, die sich zwischen dem Griffelement und dem Handwerkzeugmaschinenkörper festsetzen können, vermieden werden. Verschmutzungen, die insbesondere in einem Baustellenbetrieb auftreten können, können leicht entfernt werden. Ein durch den Abstand bedingter Spant kann zur Vermeidung von Verschmutzungen durch elastische und/oder in der Richtung der Bewegung verschiebbar gelagerte Abdeckmittel geschützt sein.

Ferner wird vorgeschlagen, dass die Handwerkzeugmaschinengriffvorrichtung zumindest zwei sich überkreuzende Kraftübertragungselemente aufweist. Dadurch können auf das Griffelement ausgeübte Querkräfte besonders effektiv abgestützt werden.

Dabei ist eine besonders sichere Führung der Bewegung des Griffelements erreichbar, wenn die Kraftübertragungselemente durch ein Verbindungselement schwenkbar miteinander verbunden sind, und zwar insbesondere durch das Verbindungselement, das in einem mittleren Bereich der Kraftübertragungselemente angeordnet ist, so dass die Kraftübertragungselemente eine Scherenbewegung ausführen können. Das Verbindungselement kann dabei besonders vorteilhaft an zumindest eines der Kraftübertragungselemente angeformt sein.

Durch zumindest ein elastisches Rückstellelement zum Rückstellen des Griffelements kann eine stets definierte Ausgangsposition erreichbar sein, aus der heraus eine besonders effektive Vibrationsabschirmung erreichbar ist.

Eine besonders komfortable Vibrationsabschirmung kann erreicht werden, wenn die Handwerkzeugmaschinengriffvorrichtung zumindest ein elastisch verformbares Stoßabsorptionselement umfasst. Dabei können Kosteneinsparungspotenziale erschlossen werden, wenn das Rückstellelement und das Stoßabsorptionselement einstückig ausgeführt sind. Als Stoßabsorptionselemente können beispielsweise verschiedene, dem Fachmann als sinnvoll erscheinende Elastomere, beispielsweise auch mit einer Moosgummistruktur, Verwendung finden.

Eine Beeinträchtigung der Führungseigenschaften der Handwerkzeugmaschinengriffvorrichtung durch das Rückstellelement kann vermieden werden, wenn das Rückstellelement an zumindest einem Kraftübertragungselement, besonders vorteilhaft an zumindest zwei Kraftübertragungselementen, angreift. Dadurch kann erreicht werden, dass eine Kraft des Rückstellelements über eine Hebelwirkung verstärkt oder abgeschwächt ist und sich durch eine Wahl eines Angriffspunkts der Kraft vorteilhaft an Kundenbedürfnisse anpassen lässt.

Ein weiterer Bedienkomfort ist erreichbar, wenn das Griffelement an einer einem Bediener zugewandten Seite einen stoßabsorbierenden und/oder rutschfesten Gummibelag aufweist, der vorteilhaft auch handschweißabsorbierende Eigenschaften haben kann.

Weist das Griffelement eine D-Form auf, kann eine besonders vorteilhafte Handhabung der Handwerkzeugmaschine erreicht werden. Insbesondere kann ein Ein-/Ausschalter der Handwerkzeugmaschine vor unkontrollierten Krafteinwirkungen, beispielsweise durch Stöße, geschützt sein.

### Zeichnung

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Bohrhammer mit einer Handwerkzeugmaschi- nengriffvorrichtung, die eine Vibrationsab- schirmeinheit umfasst,
- Fig. 2: eine Handwerkzeugmaschinengriffvorrichtung mit einer Vibrationsabschirmeinheit in einer al- ternativen Ausgestaltung der Erfindung und
- Fig. 3: eine Handwerkzeugmaschinengriffvorrichtung mit einer Vibrationsabschirmeinheit in einer wei- teren alternativen Ausgestaltung der Erfin- dung.

### Beschreibung der Ausführungsbeispiele

Figur 1 zeigt eine als Bohrhammer ausgebildete Handwerkzeugmaschine mit einem Handwerkzeugmaschinenkörper 14, einem Werkzeugfutter 34 und einem eingespannten Werkzeug 36. Ein in den Handwerkzeugmaschinenkörper 14 integriertes, hier nicht dargestelltes Schlagwerk wird von einem Motor 38 des Bohrhammers angetrieben und erzeugt axiale Schlagimpulse in einer Arbeitsrichtung 40 auf das Werkzeug 36. An einer dem Werkzeug 36 abgewandten Seite weist der Handwerkzeugmaschinenkörper 14 ein D-förmiges Griffelement 16 mit einem an einer Innenseite des Griffelements 16 angeordneten Ein-/Ausschalter 42 auf. Das Griffelement 16 ist in der Arbeitsrichtung 40 verschiebbar am Handwerkzeugmaschinenkörper 14 gelagert.

Eine Bewegung 26 des Griffelements 16 ist von einer Führungsvorrichtung 12 geradlinig in Arbeitsrichtung 40 geführt, so dass ein Bediener das Griffelement 16 entgegen einer Federkraft relativ zum Handwerkzeugmaschinenkörper 14 in Arbeitsrichtung 40 verschieben kann. Die Federkraft ist von einer Vibrationsabschirmeinheit 10 erzeugt, die neben der Führungsvorrichtung 12 ein als Spiralfeder ausgebildetes Rückstellelement 30 umfasst (Figur 2).

Figur 2 zeigt schematisch einem Schnitt durch das Griffelement 16 und die Vibrationsabschirmeinheit 10. Das Griffelement 16 ist von einem Gehäuse des Handwerkzeugmaschinenkörpers 14 mit etwa 1 - 1,5 cm beabstandet. Ein Spalt zwischen dem Griffelement 16 und dem Handwerkzeugmaschinenkörper 14 ist durch in der Richtung der Bewegung 26 verschiebbar gelagerte, eine Kante des Handwerkzeugmaschinenkörpers 14 überlappende Abdeckmittel überdeckt.

Die Führungsvorrichtung 12 besteht im Wesentlichen aus zwei sich kreuzenden Kraftübertragungselementen 20, 22, die als Stanz-/Biegeblechteile ausgebildet sind und die in einem mittleren Bereich durch ein als Bolzen ausgebildetes Verbindungselement 24 scherenartig schwenkbar miteinander verbunden sind.

An einem in der Figur 2 rechten Ende der stangenförmigen Kraftübertragungselemente 20, 22 sind diese jeweils über weitere Bolzen 44, 46 schwenkbar gelagert, und zwar das erste Kraftübertragungselement 20 an einem Gehäuse 18 des Handwerkzeugmaschinenkörpers 14 und das zweite Kraftübertragungselement 22 an dem Griffelement 16.

An einem in der Figur 2 linken Ende ist das erste Kraftübertragungselement 20 über einen dritten Bolzen 48, der in ein senkrecht zur Bewegung 26 bzw. zur Arbeitsrichtung 40 ausgerichtetes Langloch 54 eingreift, verschiebbar am Griffelement 16 gelagert, wobei eine Richtung 28 der Verschiebung der Richtung des Langlochs 54 entspricht.

Analog dazu ist das zweite Kraftübertragungselement 22 über einen vierten Bolzen 50, der in ein senkrecht zur Bewegung 26 bzw. zur Arbeitsrichtung 40 ausgerichtetes Langloch 56 eingreift, in der Richtung 28 des Langlochs 56 verschiebbar am Gehäuse 18 gelagert.

Bewegt ein Bediener das Griffelement 16 in Arbeitsrichtung 40, verschieben sich die Bolzen 48, 50 in ihren jeweiligen Langlöchern 54, 56 senkrecht zur Arbeitsrichtung 40 bzw. zur Bewegung 26 des Griffelements 16, bis die Bolzen 48, 50 an ein in Figur 2 linkes Ende der Langlöcher 54, 56 stoßen. Dadurch ist die Bewegung 26 in der Arbeitsrichtung 40 begrenzt. Analog dazu begrenzen die rechten Enden der Langlöcher 54, 56 die Bewegung 26 entgegen der Arbeitsrichtung 40.

Während der Bewegung 26 schwenken die Kraftübertragungselemente 20, 22 um das Verbindungselement 24, wobei die zwischen dem Verbindungselement 24 und dem Griffelement 16 angeordnete Druckfeder der Vibrationsabschirmeinheit 10 bzw. das Rückstellelement 30 komprimiert oder dekomprimiert wird. Das Rückstellelement 30 erzeugt die Federkraft der Vibrationsabschirmeinheit 10.

In einem von äußeren Kräften freien Zustand stellt das Rückstellelement 30 das Griffelement 16 entgegen der Arbeitsrichtung 40 in eine durch die linken Enden der Langlöcher 54, 56 definierte Ausgangsposition mit dem größtmöglichen Abstand zwischen dem Griffelement 16 und dem Gehäuse 18.

Wird ein vom Schlagwerk erzeugter Schlagimpuls von einem Werkstück zumindest teilweise reflektiert, kann der Schlagimpuls über das Werkzeug 36 und das Werkzeugfutter 34 in das Gehäuse 18 des Handwerkzeugmaschinenkörpers 14 wandern, das sich dadurch entgegen der Arbeitsrichtung 40 beschleunigt. Übt ein Bediener eine Kraft auf das Griffelement 16 aus, die zumindest eine Komponente in Arbeitsrichtung 40 aufweist, bewegt sich bedingt durch den reflektierten Anteil des Schlagimpulses das Gehäuse 18 entgegen der Kraft der Druckfeder bzw. des Rückstellelements 30 in Richtung des Griffelements 16, das sich geführt durch die Führungsvorrichtung 12 relativ zum Gehäuse 18 bewegt. Eine über das Rückstellelement 30 auf das Griffelement 16 übertragene Kraft steigt im Vergleich zu einem zeitlichen Verlauf des Schlagimpulses langsam an und wird vom Bediener abgestützt, so dass der Bediener den Schlagimpuls über eine verlängerte Zeitspanne abfangen kann. Dadurch wirkt die Führungsvorrichtung 12 mit dem Rückstellelement 30 als Vibrationsabschirmeinheit 10, die hochfrequente Anteile einer Vibration des Handwerkzeugmaschinenkörpers 14 ausfiltert. Dadurch dient das Rückstellelement 30 gleichzeitig als Stoßabsorptionselement 32, wobei auch Ausgestaltungen der Erfindung denkbar sind, in denen ein vom Rückstellelement 30 getrenntes Stoßabsorptionselement 32 vorliegt.

In den Figuren 3 und 4 sind weitere Ausführungsbeispiele der Erfindung dargestellt. Analoge Merkmale werden mit den gleichen Bezugszeichen versehen. In der Beschreibung wird im Wesentlichen auf Unterschiede zu dem in den Figuren 1 und 2 dargestellten Ausführungsbeispiel eingegangen. Im Hinblick auf gleichbleibende Merkmale wird auf die Beschreibung zu dem in den Figuren 1 und 2 dargestellten Ausführungsbeispiel verwiesen.

Figur 3 zeigt eine alternative Vibrationsabschirmeinheit 10, in der das Rückstellelement 30 als Zugfeder ausgebildet ist, die jeweils an einer einem Griffelement 16 zugewandten Hälfte von Kraftübertragungselementen 20, 22 angreift. Die Zugfeder steht in einer Ausgangsposition des Griffelements 16 unter einer Vorspannung.

Figur 4 zeigt ein Ausführungsbeispiel der Erfindung, das neben den Merkmalen des in Figur 3 dargestellten Ausführungsbeispiels ein als Gummibauteil ausgebildetes Stoßabsorptionselement 32 aufweist, das gleichzeitig ein Rückstellelement 30 bildet, und zwischen einem als Bolzen ausgebildeten Verbindungselement 24 und einem Gehäuse 18 eines die Vorrichtung umfassenden Bohrhammers angeordnet ist. Das Rückstellelement 30 kann durch eine gestrichelt dargestellte Zugfeder 52 in seiner Wirkung unterstützt sein.

Es sind Ausgestaltungen der Erfindung denkbar, in denen über eine Längserstreckung des Griffelements 16 mehrere, insbesondere baugleiche Vibrationsabschirmeinheiten 10 angeordnet sind. Ferner sind Ausgestaltungen der Erfindung mit alternativen, dem Fachmann als sinnvoll erscheinenden Stoßabsorptionseinheiten, beispielsweise mit einem inelastisch deformierbaren Material oder mit hydraulischen Stoßdämpfern, denkbar.

## Patentansprüche

1. Handwerkzeugmaschinengriffvorrichtung mit einer Vibrationsabschirmeinheit (10) und einer Führungsvorrichtung (12) zum Führen einer Bewegung (26) eines relativ zu einem Handwerkzeugmaschinenkörper (14) beweglich gelagerten Griffelements (16), dessen Bewegung (26) zumindest im Wesentlichen geradlinig ist, **dadurch gekennzeichnet, dass** die Führungsvorrichtung (12) zumindest zwei sich überkreuzende Kraftübertragungselemente (20, 22) umfasst.

2. Handwerkzeugmaschinengriffvorrichtung nach Anspruch 1, **dadurch gekennzeichnet, dass** das Griffelement (16) von einem Gehäuse (18) des Handwerkzeugmaschinenkörpers (14) beabstandet ist.

3. Handwerkzeugmaschinengriffvorrichtung nach Anspruch 1, **dadurch gekennzeichnet, dass** die Kraftübertragungselemente (20, 22) durch ein Verbindungselement (24) schwenkbar miteinander verbunden sind.

4. Handwerkzeugmaschinengriffvorrichtung nach Anspruch 3, **dadurch gekennzeichnet, dass** das Verbindungselement (24) in einem mittleren Bereich zumindest eines der Kraftübertragungselemente (20, 22) angeordnet ist.

5. Handwerkzeugmaschinengriffvorrichtung nach einem der vorhergehenden Ansprüche, **dadurch gekennzeichnet, dass** zumindest ein Kraftübertragungselement (20, 22) an wenigstens einem Ende in einer senkrecht zur Richtung der Bewegung (26) verlaufenden Richtung (28) verschiebbar gelagert ist.

6. Handwerkzeugmaschinengriffvorrichtung nach den Ansprüchen 3 und 5, **dadurch gekennzeichnet, dass** jedes der Kraftübertragungselemente (20, 22) an einem Ende verschiebbar gelagert ist.

7. Handwerkzeugmaschinengriffvorrichtung nach einem der vorhergehenden Ansprüche, **gekennzeichnet durch** zumindest ein elastisches Rückstellelement (30) zum Rückstellen des Griffelements (16).

8. Handwerkzeugmaschinengriffvorrichtung nach einem der vorhergehenden Ansprüche, **gekennzeichnet durch** zumindest ein elastisch verformbares Stoßabsorptionselement (32).

9. Handwerkzeugmaschinengriffvorrichtung nach den Ansprüchen 7 und 8, **dadurch gekennzeichnet, dass** das Rückstellelement (30) und das Stoßabsorptionselement (32) einstückig ausgeführt sind.

10. Handwerkzeugmaschinengriffvorrichtung nach den Ansprüchen 3 und 7, **dadurch gekennzeichnet, dass** das Rückstellelement (30) an zumindest einem Kraftübertragungselement (20, 22) angreift.

11. Handwerkzeugmaschine mit einer Handwerkzeugmaschinengriffvorrichtung nach einem der vorhergehenden Ansprüche.

## Claims

1. Portable power tool handle device comprising a vibration-shielding unit (10) and a guide device (12) for guiding a movement (26) of a handle element (16) which is mounted such as to be movable relative to a portable power tool machine body (14) and whose movement (26) is at least essentially rectilinear, **characterized in that** the guide device (12) comprises at least two crossing force-transmission elements (20, 22).

2. Portable power tool handle device according to Claim 1, **characterized in that** the handle element (16) is at a distance from a housing (18) of the portable power tool body (14).

3. Portable power tool handle device according to Claim 1, **characterized in that** the force-transmission elements (20, 22) are pivotably connected to one another by a connecting element (24).

4. Portable power tool handle device according to Claim 3, **characterized in that** the connecting element (24) is arranged in a central region of at least one of the force-transmission elements (20, 22).

5. Portable power tool handle device according to one of the preceding claims, **characterized in that** at least one force-transmission element (20, 22) is mounted at at least one end in such a way as to be displaceable in a direction (28) running perpendicularly to the direction of the movement (26).

6. Portable power tool handle device according to Claims 3 and 5, **characterized in that** each of the force-transmission elements (20, 22) is displaceably mounted at one end.

7. Portable power tool handle device according to one of the preceding claims, **characterized by** at least one elastic return element (30) for returning the handle element (16).

8. Portable power tool handle device according to one of the preceding claims, **characterized by** at least one elastically deformable impact-absorbing element (32).

9. Portable power tool handle device according to Claims 7 and 8, **characterized in that** the return element (30) and the impact-absorbing element (32) are designed in one piece.

10. Portable power tool handle device according to Claims 3 and 7, **characterized in that** the return element (30) acts on at least one force-transmission element (20, 22).

11. Portable power tool having a portable power tool handle device according to one of the preceding claims.

## Revendications

1. Système de préhension de machine-outil portative comprenant une unité antivibrations (10) et un dispositif de guidage (12) pour le guidage d'un mouvement (26) d'un élément de préhension (16) monté mobile par rapport à un corps de machine-outil portative (14), dont le mouvement (26) est au moins sensiblement linéaire, **caractérisé en ce que** le dispositif de guidage (12) comprend au moins deux éléments de transfert de force (20, 22) qui se croisent.

2. Système de préhension de machine-outil portative selon la revendication 1, **caractérisé en ce que** l'élément de préhension (16) est espacé d'un boîtier (18) du corps de machine-outil portative (14).

3. Système de préhension de machine-outil portative selon la revendication 1, **caractérisé en ce que** les éléments de transfert de force (20, 22) sont connectés l'un à l'autre de manière pivotante par un élément de connexion (24).

4. Système de préhension de machine-outil portative selon la revendication 3, **caractérisé en ce que** l'élément de connexion (24) est disposé dans une région centrale d'au moins l'un des éléments de transfert de force (20, 22).

5. Système de préhension de machine-outil portative selon l'une quelconque des revendications précédentes, **caractérisé en ce qu'**au moins un élément de transfert de force (20, 22) est monté de manière déplaçable sur au moins une extrémité dans une direction (28) s'étendant perpendiculairement à la direction de déplacement (26).

6. Système de préhension de machine-outil portative selon les revendications 3 et 5, **caractérisé en ce que** chacun des éléments de transfert de force (20, 22) est monté de manière déplaçable à une extrémité.

7. Système de préhension de machine-outil portative selon l'une quelconque des revendications précédentes, **caractérisé par** au moins un élément de rappel élastique (30) pour le rappel de l'élément de préhension (16).

8. Système de préhension de machine-outil portative selon l'une quelconque des revendications précédentes, **caractérisé par** au moins un élément d'absorption des chocs (32) déformable élastiquement.

9. Système de préhension de machine-outil portative selon les revendications 7 et 8, **caractérisé en ce que** l'élément de rappel (30) et l'élément d'absorption des chocs (32) sont réalisés d'une seule pièce.

10. Système de préhension de machine-outil portative selon les revendications 3 et 7, **caractérisé en ce que** l'élément de rappel (30) vient en prise avec au moins un élément de transfert de force (20, 22).

11. Machine-outil portative comprenant un système de préhension de machine-outil portative selon l'une quelconque des revendications précédentes.
